# EUROPÄISCHE PATENTSCHRIFT

(11) **EP 4 030 015 B1**
(45) Veröffentlichungstag und Bekanntmachung des Hinweises auf die Patenterteilung: **24.04.2024**
(21) Anmeldenummer: 21209924.6
(22) Anmeldetag: 23.11.2021
(51) Int. Cl.: E04F 10/02, E06B 9/174, E06B 9/50

(54) **LAGERANORDNUNG FÜR EINE ANTRIEBSSCHEIBE UND DAMIT AUSGERÜSTETE MARKISE**
BEARING ASSEMBLY FOR A DRIVE DISC AND AWNING EQUIPPED THEREWITH
DISPOSITIF PALIER POUR UN DISQUE D'ENTRAÎNEMENT ET STORE ÉQUIPÉ D'UN TEL DISQUE

(30) Priorität: 18.01.2021 DE 102021200410
(43) Veröffentlichungstag der Anmeldung: 20.07.2022
(73) Patentinhaber: markilux GmbH + Co. KG, 48282 Emsdetten (DE)
(72) Erfinder: Becks, Daniel, 48282 Emsdetten (DE); Kröner, Sven, 48369 Saerbeck (DE)
(74) Vertreter: Rau, Schneck & Hübner Patentanwälte Rechtsanwälte PartGmbB

(56) Entgegenhaltungen:
- EP-B1- 2 719 933
- DE-U1- 7 814 108

## Beschreibung

Die Erfindung betrifft eine Lageranordnung für eine Antriebsscheibe einer Markise nach dem Oberbegriff des Patentanspruches 1, wie sie aus der DE 78 14 108 U1 bekannt ist. Ferner betrifft die Erfindung eine damit ausgerüstete Markise selbst.

Die EP 2 719 933 B1 beschreibt eine Anordnung zum Fixieren von zylindrischen Körpern mit einem elastischen Element, um das Problem von Fertigungstoleranzen zu beheben.

Der Hintergrund der Erfindung soll anhand der bei Lageranordnungen für Pergola- oder Wintergartenmarkisen bestehenden Problemstellungen erläutert werden. Derartige Markisen weisen einen Markisenbehang sowie einen Tragrahmen mit in Ausfallrichtung des Markisenbehangs verlaufenden, seitlichen Führungsschienen für den Markisenbehang auf. Quer zu den Führungsschienen verlaufenden Endschienen, die zur stationären Halterung der Markise an einem Gebäude und/oder auf Stützen dienen. Der Markisenbehang ist an seinem ausfallseitigen Ende mit einem Ausfallprofil verbunden, das durch einen in mindestens einer der Führungsschienen in Ausfallrichtung angetriebenen Antriebsriemen in und entgegen der Ausfallrichtung aus- und einfahrbar ist. Der endlose, umlaufende Antriebsriemen ist dabei am ausfallseitigen Ende der Führungsschiene über eine Umlenkrolle und am anderen Ende über eine Antriebsscheibe geführt, die über ein Wälzlager in mindestens einer Lagerwange der Führungsschienen drehbar gelagert und durch einen Motor angetrieben ist. Die Lagerung der Antriebsscheibe erfolgt über Wälzlager, die in einer Lagerschale in einer Lagerwange der Führungsschienen aufgenommen sind. Lagerschale könnte als Bohrung ausgeführt sein, bei der die Verbindung zum Au-ßenring des Wälzlagers eine sehr eng tolerierte Übergangspassung ist. Für die Fertigungspraxis bedeutet dies, dass die Bohrung mit einem kleineren Maß durch Laserbearbeitung hergestellt und das engtolerante Passmaß nachgearbeitet werden. Nur eine Laserkontur ohne Nachbearbeitung ist zu grob tolerant, sodass das Wälzlager dann zu viel Spiel hat oder zu stark unter Pressung steht. In letzterem Falle kann der äußere Lagerring so verspannt werden, dass das Wälzlager schwergängig wird.

Eine Verbesserung ergibt sich durch Verwendung einer Lagerschale, die durch eine an der Lagerwange fixierbare Klemmschelle zur Halterung des Wälzlagers ergänzt wird. Dies hat zwar einerseits den Vorteil, dass durch die entfernbare Klemme im Revisionsfall die Antriebsscheibe schnell aus- und eingebaut werden kann, um beispielsweise den Antriebsriemen zu erneuern, ohne dass die komplette Führungsschiene ausgebaut werden muss. Dies ist besonders relevant, da die Führungsschienen mit verschiebbaren Laufwagen für den Markisenbehang und für das Ausfallprofil sowie dem Antriebsriemen mit Umlenkrolle und Antriebsscheibe komplett werkseitig vormontiert sind und am Aufstellungsort der Markise mit den anderen Komponenten zusammengebaut werden.

Andererseits besteht bei der vorstehenden Lösung der Nachteil, dass nach der Laserbearbeitung von Lagerschale und Klemmschelle diese Bauteile nach wie vor so passgenau bearbeitet werden müssen, dass die Klemmschelle zuerst einmal problemlos an die Lagerwange geschraubt werden kann. Danach muss dann eine weitere Nachbearbeitung erfolgen, um den Passungssitz des Wälzlagers in der Komponentenkombination Lagerschale/Klemmschelle zu gewährleisten.

Ausgehend von der geschilderten Problematik des Standes der Technik liegt der Erfindung die Aufgabe zugrunde, eine Lageranordnung für eine Antriebsscheibe insbesondere zur Anwendung in einer Markise anzugeben, die fertigungstechnisch mit weniger engen Toleranzen und Nachbearbeitungsaufwand herstellbar ist.

Diese Aufgabe wird durch die im Kennzeichnungsteil des Anspruches 1 angegebenen Merkmale gelöst. Demnach ist die Lagerschale und/oder Klemmschelle mit mindestens einem elastischen Beaufschlagungselement versehen, mittels dessen das Wälzlager in der Lagerschale verspannt gehalten ist wobei das mindestens eine elastische Beaufschlagungselement jeweils durch einen flügelartigen Fortsatz an der Klemmschelle gebildet ist.

Durch dieses elastische Beaufschlagungselement kann ein funktionierender Sitz des Wälzlagers durch eine Laserbearbeitung des entsprechenden Bauteils ohne filigrane, mechanische Nachbearbeitung und dementsprechend deutlich weniger aufwendig erzielt werden. In der Lageranordnung sind Freiheitsgrade geschaffen, sodass sich der äußere Lagerring des Wälzlagers nicht aufgrund zu enger Passung verspannen kann. Ferner kann durch die Elastizität des Beaufschlagungselements der vom Antriebsriemen auf die Antriebsscheibe ausgeübt Zug kompensiert werden. Gleichzeitig ist das Wälzlager durch die Beaufschlagungskraft spielfrei und drehblockiert montiert, ohne dass der äußere Lagerring unzulässig hoch verspannt ist. Die flügelartigen Fortsätze drücken dabei elastisch auf den äußeren Lagerring des Wälzlagers, wobei die Dimensionierung der Fortsätze so ausgelegt ist, dass die Funktion durch einen ausgewogenen Kompromiss zwischen ausreichender Beaufschlagungskraft zur stabilen, drehfesten Halterung des Wälzlagers einerseits und dessen leichtgängigen Lauf andererseits optimiert ist.

In den abhängigen Ansprüchen sind bevorzugte Weiterbildungen der erfindungsgemäßen Lageranordnung angegeben. So sind mehrere, vorzugsweise zwei Beaufschlagungselemente an der Klemmschelle vorgesehen. In diesem Sinne wirkt ferner die vorteilhafte Weiterbildung des Erfindungsgegenstandes, bei dem zwei flügelartige Fortsätze mit ihren freien Enden aufeinander zu gerichtet sind und den Umfang des Wälzlagers mit einer radialen Kraftkomponente elastisch beaufschlagen.

Durch eine einstückige Ausgestaltung des mindestens einen Beaufschlagungselements mit der Lagerschale bzw. der Klemmschelle ist eine weitere Fertigungsvereinfachung verbunden.

Weiterhin kann das mindestens eine Beaufschlagungselement durch einen Festanschlag flankiert sein. Damit werden die oben erwähnten Freiheitsgrade begrenzt, was einer definierten Lagerung des Wälzlagers zugute kommt. Dies wirkt sich besonders positiv bei der Anordnung des Festanschlages zwischen den freien Enden von zwei gegenüberliegend angeordneten flügelartigen Fortsätzen als Beaufschlagungselement aus.

Die Erfindung bezieht sich auch auf die Anwendung der erfindungsgemäßen Lageranordnung in einer Markise. Bevorzugterweise sind dann an der erwähnten seitlichen Führungsschiene der Markise zwei Lagerwangen mit jeweils einer der Lageranordnungen vorgesehen, zwischen den Axialfluchten Wälzlager eine Antriebsscheibe über eine Antriebswelle mit den Wälzlagern verbunden sitzt.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1 und 2: eine perspektivische Darstellung einer Faltmarkise in aus- und eingefahrenem Zustand des Markisentuches,
- Fig. 3: einen ausschnittsweisen Längsschnitt der Faltmarkise parallel zur Ausfallrichtung in eingefahrenem Zustand des Markisentuches,
- Fig. 4: eine perspektivische Explosionsdarstellung einer Lageranordnung für eine Antriebsscheibe,
- Fig. 5: eine Seitenansicht der Lageranordnung,
- Fig. 6: ein vergrößerter Ausschnitt der Seitenansicht der Lageranordnung gemäß Fig. 5, sowie
- Fig. 7: eine perspektivische Ansicht der Führungsschiene mit Lageranordnung schräg von unten.

Anhand von Fig. 1 und 2 ist der grundsätzliche Aufbau der gezeigten Faltmarkise zu erläutern. Diese weist einen in Draufsicht rechteckigen Tragrahmen 1 auf, der aus in Ausfallrichtung A eines Markisenbehangs 2 verlaufenden, seitlichen Führungsschienen 3, 4 und deren Enden verbindenden Endschienen 5, 6 zusammengesetzt ist.

Mit der einen Endschiene, die in der Regel als Markisengehäuse 5 bezeichnet wird und den elektrischen Antrieb für den Markisenbehang 2 beherbergt, ist die Markise über entsprechende Konsolen (nicht gezeigt) an einer Gebäudewand 7 montiert, die gegenüberliegende Endschiene 6 ruht auf Stützen 8, 9, die beispielsweise auf einer zu überdachenden Terrasse 10 stehen.

Bei dem Markisenbehang 2 handelt es sich im gezeigten Ausführungsbeispiel um ein Markisentuch 12, das mit seinem in Ausfallrichtung A weisenden Ende in einem quer zur Ausfallrichtung A verlaufenden, in dieser Richtung verschiebbar angetrieben in den Führungsschienen 3, 4 geführten Ausfallprofil 11 befestigt ist. Das Markisentuch 12 ist ferner baldachinartig in einzelne Streifenzonen 13 eingeteilt und mit dem Rand jeder seiner Zonen 13 an einem Tuchstützprofil 14 befestigt. Letztere sind mit ihren Enden frei in den Führungsschienen 3, 4 in Ausfallrichtung A verschiebbar geführt und verschieben sich unter dem Einfluss der Schwerkraft und der Zugwirkung des Ausfallprofils 11 aus einer eingefahrenen Stellung der Markise mit nach unten hängenden Falten der einzelnen Streifenzonen 13 - Fig. 2 und 3 - in die in Fig. 1 und 4 gezeigte, ausgefahrene Stellung, in der das Markisentuch 12 mit den Tuchstützprofilen 14 durch das angetriebene Ausfallprofil 11 in Ausfallrichtung A gezogen und bei Erreichen der ausfallseitigen Endschiene 4 eben gespannt ist.

Die Verschiebbarkeit der Tuchstützprofile 14 in den Führungsschienen 3, 4 wird durch eine Laufschienenanordnung erzielt, wie sie in Fig. 3 im Detail dargestellt ist. Die Führungsschienen 3, 4 weisen dazu jeweils eine durch innere Profilstege 15 realisierte Laufbahn 16 - siehe Fig. 3 - auf, in der jeweils die Tuchstützprofile 14 tragende Laufwagen 17 auf entsprechenden Paaren von Rollen 18 entlang laufen. Die vier Rollen 18 der jeweils zwei Rollenpaare pro Laufwagen 17 sind dabei an einem Lagerkörper 19 des Laufwagens 17 drehgelagert.

Wie ferner aus Fig. 3 deutlich wird, sind das Ausfallprofil 11 und die Tuchstützprofile 14 an ihren Enden 20 über eine Lagerachse 21 am jeweiligen Laufwagen 17 gelagert. Das Ausfallprofil 11 ist zu seinem Antrieb in und entgegen der Ausfallrichtung A in der jeweiligen Führungsschiene 3, 4 über seinen Laufwagen 17 mit einem als endloser Zahnriemen ausgelegter Antriebsriemen 22 verbunden, der über Umlenkrollen an den beiden Enden der Führungsschienen 3, 4 umläuft. Die seitens des Markisengehäuses 5 liegende Umlenkrolle ist durch eine Antriebsscheibe 23 realisiert und insbesondere in Fig. 4 mit ihrer Vierkant-Öffnung 24 erkennbar. In diese greift eine mit einem elektromotorischen Antrieb der Markise im Markisengehäuse 5 verbundene Antriebswelle 25 - siehe Fig. 5 und weggebrochen dargestellt Fig. 7 - drehfest ein. Damit kann die oben beschriebene Ein- und Ausfahrbewegung des Markisenbehangs 2 über eine entsprechende reversierende Betätigung der Antriebsscheibe 23 bewerkstelligt werden.

Eine bevorzugte Ausgestaltung der erfindungsgemäßen Lageranordung LA der Antriebsscheibe 23 wird nun insbesondere anhand der Fig. 4 bis 7 näher beschrieben. So sind an der Führungsschiene 3 zwei kongruent ausgestaltete und miteinander horizontal fluchtende Lagerwangen 26 in Form eines durch Laserschneiden vergleichsweise grob konturierten Flacheisens angebracht, die jeweils eine halbkreisförmige Lagerschale 27 aufweisen. In jede dieser Lagerschalen 27 ist ein die Antriebsscheibe 23 jeweils an den einander abgewandten Seiten flankierendes Wälzlager 28 eingesetzt und durch eine an der jeweiligen Lagerwange 26 durch Schrauben 29, 30 fixierbare Klemmschelle 31 gehalten. Auf der dem Außenring 32 der Wälzlager 28 zugewandten Seite der Klemmschelle 31 ist diese mit zwei einstückig aus dem Schellenmaterial gearbeiteten, elastischen Beaufschlagungselementen 33, 34 versehen, die jeweils als flügelartige, etwa tangential zum Außenring 32 verlaufenden Fortsätze 35 ausgeführt sind. Diese stehen mit ihren freien Enden 36 aufeinander zu gerichtet und sind im nicht montierten Ausgangszustand so positioniert, dass sie bei der Montage der Klemmschelle 31 in den Konturraum des Wälzlagers eingreifen. Auf Höhe der Lücke zwischen den beiden freien Enden 36 der Fortsätze 35 ist an der Klemmschelle 31 ferner ein Festanschlag 37 einstückig angeformt, durch den die Auslenkung der Fortsätze 35 radial nach außen bezogen auf den Außenring 32 des Wälzlagers 28 begrenzt wird.

Zur Montage der Lageranordnungen LA in den beiden Lagerwangen 26 wird die Antriebswelle 25 mit Antriebsscheibe 23 und den beiden Wälzlagern 28 in die Lagerschalen 27 eingesetzt. Anschließend wird die Klemmschelle 31 mithilfe der Schrauben 29, 30 fixiert, wobei die Verschraubung durch die gegenseitigen Anschlagschultern 38, 40 an Lagerschale 27 und Klemmschelle 31 ungeachtet der Toleranzverhältnisse einfach "auf Block" erfolgen kann. Beim Verschrauben beaufschlagen die elastischen Beaufschlagungselemente 33, 34 zunehmend den Außenring 32 des jeweiligen Wälzlagers 28, die Fortsätze 35 werden also entsprechend elastisch ausgelenkt und beaufschlagen den Außenring 32 mit einer radial nach innen gerichteten, hinreichenden Kraftkomponente K. Die Lagerung ist somit toleranzkompensiert, gleichzeitig ist das Wälzlager 28 ausreichend definiert positioniert und drehgesichert, ohne dass die Haltekräfte auf den Außenring 32 so hoch werden würden, dass ein Verspannen des Wälzlagers mit entsprechender Schwergängigkeit auftreten würde. Beim Betrieb der Markise werden außerdem die durch den Pfeil Z repräsentierten Zugkräfte des Antriebsriemens 22 mithilfe der Beaufschlagungselemente 33, 34 ebenfalls kompensiert.

## Patentansprüche

1. Lageranordnung für eine Antriebsscheibe einer Markise, umfassend
- mindestens eine Lagerwange (26) mit einer Lagerschale (27) zur Aufnahme eines Wälzlagers (28) für die Antriebsscheibe (23), sowie
- eine an der Lagerwange (26) fixierbare Klemmschelle (31) zur Halterung des Wälzlagers (28) in der Lagerschale (27),
**dadurch gekennzeichnet, dass**
- die Lagerschale (27) und/oder Klemmschelle (31) mindestens ein elastisches Beaufschlagungselement (33, 34) aufweist, mittels dessen das Wälzlager (28) in der Lagerschale (27) verspannt gehalten ist, wobei das mindestens eine elastische Beaufschlagungselement (33, 34) jeweils durch einen flügelartigen Fortsatz (35) an der Klemmschelle (31) gebildet ist.

2. Lageranordnung nach Anspruch 1, **dadurch gekennzeichnet, dass** mehrere, vorzugsweise zwei Beaufschlagungselemente (33, 34) vorgesehen sind.

3. Lageranordnung nach Anspruch 1 oder 2, **dadurch gekennzeichnet, dass** zwei Fortsätze (35) mit ihren freien Enden (36) aufeinander zu gerichtet sind und den Umfang des Wälzlagers (28) mit einer radialen Kraftkomponente (K) elastisch beaufschlagen.

4. Lageranordnung nach einem der vorgenannten Ansprüche, **dadurch gekennzeichnet, dass** das mindestens eine Beaufschlagungselement (33, 34) einstückig mit der Lagerschale und/oder Klemmschelle (31) ausgebildet ist.

5. Lageranordnung nach einem der vorgenannten Ansprüche, **dadurch gekennzeichnet, dass** das mindestens eine Beaufschlagungselement (33, 34) durch einen Festanschlag (37) flankiert ist.

6. Lageranordnung nach Anspruch 3 und 5, **dadurch gekennzeichnet, dass** der Festanschlag (37) zwischen den beiden freien Enden (36) der flügelartigen Fortsätze angeordnet ist.

7. Markise, insbesondere Wintergarten- oder Wetterschutzmarkise, umfassend
- einen Markisenbehang (2),
- einen Tragrahmen (1) mit in Ausfallrichtung (A) des Markisenbehangs (2) verlaufenden, seitlichen Führungsschienen (3, 4) für den Markisenbehang (2) und quer dazu verlaufenden Endschienen (5, 6) zur stationären Halterung der Markise an einem Gebäude und/oder auf Stützen (8, 9),
- ein durch einen Antriebsriemen (22) in mindestens einer der Führungsschienen (3, 4) in Ausfallrichtung (A) angetriebenes Ausfallprofil (11) am ausfallseitigen Ende des Markisenbehangs (2), das zum Ein- und Ausfahren des Markisenbehangs (2) in und entgegen der Ausfallrichtung (A) in den Führungsschienen (3, 4) verschiebbar angetrieben ist, sowie
- eine über ein Wälzlager (28) in mindestens einer Lagerwange (26) an mindestens einer Führungsschiene (3, 4) gelagerte, durch einen Motor angetriebene Antriebsscheibe (23) für den Antriebsriemen (22),
**dadurch gekennzeichnet, dass**
- die Antriebsscheibe (23) durch eine Lageranordnung (LA) nach mindestens einem der vorgenannten Ansprüche in der jeweiligen Lagerwange (26) drehbar gelagert ist.

8. Markise nach Anspruch 7, **dadurch gekennzeichnet, dass** an der Führungsschiene (3, 4) zwei Lagerwangen (26) mit jeweils einer der Lageranordnungen (LA) vorgesehen sind, zwischen deren axial fluchtenden Wälzlagern (28) eine Antriebsscheibe (23) über eine Antriebswelle (25) mit den Wälzlagern (28) verbunden sitzt.

## Claims

1. Bearing arrangement for a drive disc of an awning, comprising
- at least one bearing cheek (26) with a bearing shell (27) for receiving a rolling bearing (28) for the drive disc (23), and
- a clamping clip (31) which can be fixed to the bearing cheek (26) for holding the rolling bearing (28) in the bearing shell (27),
**characterized in that**
- the bearing shell (27) and/or clamping clip (31) has at least one elastic loading element (33, 34), by means of which the rolling bearing (28) is held clamped in the bearing shell (27), wherein the at least one elastic loading element (33, 34) is formed in each case by a wing-like extension (35) on the clamping clip (31).

2. Bearing arrangement according to claim 1, **characterized in that** multiple, preferably two, loading elements (33, 34) are provided.

3. Bearing arrangement according to claim 1 or 2, **characterized in that** two extensions (35) are directed towards each other with their free ends (36) and elastically act on the circumference of the rolling bearing (28) with a radial force component (K).

4. Bearing arrangement according to any one of the preceding claims, **characterized in that** the at least one loading element (33, 34) is formed in one piece with the bearing shell and/or clamping clip (31).

5. Bearing arrangement according to any one of the preceding claims, **characterized in that** the at least one loading element (33, 34) is flanked by a fixed stop (37).

6. Bearing arrangement according to claims 3 and 5, **characterized in that** the fixed stop (37) is arranged between the two free ends (36) of the wing-like extensions.

7. Awning, in particular conservatory or weather protection awning, comprising
- an awning cover (2),
- a supporting frame (1) with lateral guide rails (3, 4) for the awning cover (2) running in the direction of projection (A) of the awning cover (2), and end rails (5, 6) running transversely thereto, for the stationary mounting of the awning at a building and/or on supports (8, 9),
- a front profile (11) driven by a drive belt (22) in at least one of the guide rails (3, 4) in the direction of projection (A) at the projection end of the awning cover (2), which is driven displaceably in the guide rails (3, 4) in and against the direction of projection (A) for retracting and extracting the awning cover (2), and
- a drive disc (23) for the drive belt (22), which is mounted via a rolling bearing (28) in at least one bearing cheek (26) on at least one guide rail (3, 4) and is driven by a motor,
**characterized in that**
- the drive disc (23) is rotatably mounted in the respective bearing cheek (26) by a bearing arrangement (LA) according to at least one of the preceding claims.

8. Awning according to claim 7, **characterized in that** two bearing cheeks (26) are provided on the guide rail (3, 4), each with one of the bearing arrangements (LA), between the axially aligned rolling bearings (28) of which a drive disc (23) is connected to the rolling bearings (28) via a drive shaft (25).

## Revendications

1. Agencement de palier pour une poulie d'entraînement d'un store, comprenant
- au moins une joue de palier (26) avec une coquille de palier (27) pour recevoir un palier à roulement (28) pour la poulie d'entraînement (23), ainsi qu'
- un collier de serrage (31) pouvant être fixé sur la joue de palier (26) pour maintenir le palier à roulement (28) dans la coquille de palier (27),
**caractérisé en ce que**
- la coquille de palier (27) et/ou le collier de serrage (31) présente au moins un élément de sollicitation élastique (33, 34) au moyen duquel le palier à roulement (28) est maintenu serré dans la coquille de palier (27), ledit au moins un élément de sollicitation élastique (33, 34) étant formé respectivement par un prolongement (35) en forme d'aile sur le collier de serrage (31).

2. Agencement de palier selon la revendication 1, **caractérisé en ce que** plusieurs, de préférence deux éléments de sollicitation (33, 34) sont prévus.

3. Agencement de palier selon la revendication 1 ou 2, **caractérisé en ce que** deux prolongements (35) sont dirigés l'un vers l'autre avec leurs extrémités libres (36) et sollicitent élastiquement la périphérie du palier à roulement (28) avec une composante de force radiale (K).

4. Agencement de palier selon l'une quelconque des revendications précédentes, **caractérisé en ce que** l'au moins un élément de sollicitation (33, 34) est formé d'une seule pièce avec la coquille de palier et/ou le collier de serrage (31).

5. Agencement de palier selon l'une quelconque des revendications précédentes, **caractérisé en ce que** l'au moins un élément de sollicitation (33, 34) est flanqué d'une butée fixe (37).

6. Agencement de palier selon les revendications 3 et 5, **caractérisé en ce que** la butée fixe (37) est disposée entre les deux extrémités libres (36) des prolongements en forme d'aile.

7. Store, en particulier store de jardin d'hiver ou store de protection contre les intempéries, comprenant
- une toile de store (2),
- un cadre porteur (1) avec des rails de guidage latéraux (3, 4) pour la toile de store (2) s'étendant dans le sens de projection (A) de la toile de store (2) et des rails d'extrémité (5, 6) s'étendant transversalement à ceux-ci pour la fixation stationnaire du store sur un bâtiment et/ou sur des supports (8, 9),
- une barre de charge (11) entraîné dans le sens de projection (A) par une courroie d'entraînement (22) dans au moins l'un des rails de guidage (3, 4), sur l'extrémité côté projection de la toile de store (2), qui est entraînée de manière à pouvoir être déplacée dans les rails de guidage (3, 4) pour faire rentrer et sortir le store (2) dans le sens de projection (A) et dans le sens contraire, ainsi que
- une poulie d'entraînement (23) pour la courroie d'entraînement (22), montée par l'intermédiaire d'un palier à roulement (28) dans au moins une joue de palier (26) sur au moins un rail de guidage (3, 4) et entraînée par un moteur,
**caractérisé en ce que**
- la poulie d'entraînement (23) est logée de manière rotative dans la joue de palier respective (26) par un agencement de palier (LA) selon au moins l'une quelconque des revendications précitées.

8. Store selon la revendication 7, **caractérisé en ce qu'**il est prévu sur le rail de guidage (3, 4) deux joues de palier (26) avec l'un des agencements de palier (LA) chacun, entre les paliers à roulement (28) alignés axialement desquels une poulie d'entraînement (23) est reliée aux paliers à roulement (28) par un arbre d'entraînement (25).
